# FASCICULE DE BREVET EUROPEEN

(11) **EP 3 018 537 B1**
(45) Date de publication et mention de la délivrance du brevet: **19.07.2017**
(21) Numéro de dépôt: 14191899.5
(22) Date de dépôt: 05.11.2014
(51) Int. Cl.: G04B 19/247, G04B 19/00

(54) **Dispositif d'affichage grande date pour pièce d'horlogerie**
Große Datumsanzeigevorrichtung für Uhr
Large date display device for a clock piece

(43) Date de publication de la demande: 11.05.2016
(73) Titulaire: Blancpain S.A., 1348 Le Brassus (CH)
(72) Inventeur: Robin, Martin, 1006 Lausanne (CH)
(74) Mandataire: Honoré, Anne-Claire

(56) Documents cités:
- EP-A1- 2 154 584
- CH-B5- 589 881

## Description

### DOMAINE DE L'INVENTION

La présente invention concerne un dispositif d'affichage grande date comportant des moyens d'indications des dizaines agencés pour afficher sélectivement quatre indications distinctes, et des moyens d'indications des unités agencés pour afficher sélectivement les chiffres de 1 à 9 et le zéro, le dispositif étant agencé pour indiquer le quantième dans un pièce d'horlogerie.

### ART ANTERIEUR

On connait déjà des dispositifs d'affichage « grande date » pour pièce d'horlogerie qui correspondent à la définition ci-dessus. Le document CH 688 671 en particulier décrit une montre comportant un dispositif d'affichage « grande date » comportant deux disques indicateurs concentriques. Le plus petit des deux disques est agencé pour effectuer un tour en quatre pas et il porte les quatre indications 0, 1, 2 et 3 pour figurer les dizaines. L'autre disque est agencé pour effectuer un tour en dix pas et il porte les dix indications 0, 1, 2, 3, 4, 5, 6, 7, 8 et 9 pour figurer les unités. Deux guichets sont encore prévus dans le cadran de la montre pour permettre la lecture du quantième. Un avantage connu des dispositifs d'affichage « grande date » comme celui-ci est qu'ils permettent une meilleure lecture de la date que les systèmes équipés d'un unique disque indicateur du quantième.

Le document CH 688 671 explique encore que les deux disques indicateurs du dispositif d'affichage sont entraînés à partir d'une roue d'entraînement à double denture qui est formée par la superposition de deux roues dentées de même diamètre et qui sont solidaires l'une de l'autre. Une première denture de la roue d'entraînement compte 30 dents espacées d'un 31^{ème} de tour, ainsi qu'un espace qui remplace la 31^{ème} dent. Chaque dent de la première denture est agencée pour faire avancer le disque indicateur des unités d'un pas. On comprendra donc que chaque tour de la roue d'entraînement fait avancer de trente pas le disque indicateur des unités (ce qui correspond à trois tours exactement). La deuxième denture de la roue d'entraînement comporte quatre dents. Chaque dent de la deuxième denture est agencée pour faire avancer le disque indicateur des dizaines d'un pas. Chaque tour de la roue d'entraînement fait donc effectuer un tour complet au disque indicateur des dizaines. On comprendra de ce qui précède que le dispositif d'affichage de l'art antérieur qui vient d'être décrit constitue un compteur cyclique à 31 positions. Le document CH 589 881 divulgue un mécanisme d'affichage de caractères pour pièce d'horlogerie, susceptible d'être un calendrier à "grande date" et comportant une plaque sur laquelle sont enchevêtrés des morceaux de caractères formant des chiffres.

On connait plusieurs types de mécanismes de quantième adaptés pour actionner un dispositif d'affichage « grande date » comme celui qui vient d'être décrit. Un premier type de mécanismes de quantième est le quantième dit « simple ». Dans un quantième simple, il faut, à la fin des mois ne comportant pas 31 jours, faire avancer manuellement le dispositif d'affichage « grande date » pour mettre le quantième à jour. On connait également des mécanismes de quantième dit « annuels », et même des mécanismes de quantième dit « perpétuels ». Dans un quantième perpétuel, tous les changements, à la fin de chaque mois, se font automatiquement, quel que soit le nombre de jours dans le mois. Dans un quantième annuel, tous les changements se font automatiquement, à l'exception de la transition entre le mois de février et le mois de mars.

Avec les mécanismes de quantième connus, quel qu'en soit le type, une opération de rattrapage est nécessaire à la fin de chaque mois comptant moins de 31 jours. Dans le cas d'un quantième simple, c'est au porteur de la montre que revient la tâche de remettre le quantième à jour en faisant avancer manuellement la date du nombre de jours requis. Il s'agit là d'une opération fastidieuse dont la plupart des propriétaires de montres se passeraient volontiers.

Dans le cas des quantièmes perpétuels, l'opération de rattrapage se fait automatiquement. A cet effet, les mécanismes de quantième perpétuel sont habituellement équipés d'une came dite « de 48 » qui comporte des encoches de différentes profondeurs pour les mois de moins de 31 jours. Le mécanisme comporte encore une bascule agencée pour coopérer avec la came de 48. Le degré d'inclinaison de la bascule est déterminé par la profondeur de l'encoche dans laquelle son bec est engagé, et ce degré d'inclinaison détermine à son tour le nombre de jours à rattraper à la fin du mois en cours. Ce type de mécanisme est à la fois complexe et délicat.

### BREF EXPOSE DE L'INVENTION

Un but de la présente invention est de simplifier les opérations nécessaires pour mettre à jour un dispositif d'affichage « grande date » suite à la fin d'un mois de moins de 31 jours. La présente invention atteint ce but en fournissant un dispositif d'affichage grande date conforme à la revendication 1 annexée.

On comprendra que le chiffre des unités du quantième du dernier jour d'un mois de moins de 31 jours est toujours, soit le 8, soit le 9, soit le zéro. De plus, selon l'invention, ces trois chiffres des unités sont affichés à l'aide de la première plaque inférieure, la première plaque supérieure se trouvant alors dans une position angulaire telle que ladite au moins une première ouverture associée au huitième caractère absent ou incomplet se trouve sous la zone d'affichage. D'autre part, le chiffre des unités du quantième du premier jour du mois est toujours le 1. Or le 1 est le premier des caractères portés par la première plaque supérieure. La position du 1 sur la plaque supérieure fait donc directement suite à la position du huitième caractère absent ou incomplet. On comprendra donc que, conformément à l'invention, par un unique pas de la première plaque supérieure, le quantième « 1 » peut se substituer directement au chiffre des unités du dernier quantième d'un mois de moins de 31 jours. On comprendra de plus que dans le cas où le dernier jour du mois est le 31, le passage au premier jour du mois suivant peut se faire sans changement du chiffre des unités.

Une variante avantageuse de l'invention est conforme à la revendication 2 annexée. Selon cette variante, les chiffres des dizaines 2 et 3 sont toujours affichés à l'aide de la deuxième plaque inférieure et de ladite au moins une seconde ouverture associée au troisième caractère absent ou incomplet de la deuxième plaque supérieure. La position angulaire de la deuxième plaque supérieure lors de l'affichage du dernier jour du mois est donc toujours celle où le troisième caractère absent ou incomplet se trouve dans la zone d'affichage. D'autre part, le chiffre des dizaines du quantième du premier jour du mois est le « 0 », ou alternativement l'espace vide. Or le 0 est le premier des caractères portés par la deuxième plaque supérieure. La position du 0 sur la plaque supérieure fait donc directement suite à la position du troisième caractère absent ou incomplet. On comprendra donc que, conformément à cette variante, par un unique pas de la deuxième plaque supérieure, le quantième « 0 » peut se substituer directement au chiffre des dizaines du dernier quantième du mois, cet unique pas de la deuxième plaque supérieure étant, comme on l'a vu, associé à un unique pas en avant de la première plaque supérieure lorsque le mois précédent compte moins de 31 jours.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est un schéma montrant la disposition des premières et deuxièmes plaques supérieures et inférieures conformément à un mode de réalisation particulier du dispositif d'affichage grande date de l'invention ;
- la figure 2A illustre les positions angulaires respectives des premières et deuxièmes plaques supérieures et inférieures lors de l'affichage du quantième 28 par le dispositif d'affichage de la figure 1 ;
- la figure 2B illustre comment deux rotations d'un pas respectivement de la première et de la deuxième plaque supérieure permettent de faire commuter le dispositif d'affichage des figures 1 et 2A directement du quantième 28 au quantième 1 ;
- la figure 3A illustre les positions angulaires respectives des premières et deuxièmes plaques supérieures et inférieures lors de l'affichage du quantième 29 par le dispositif d'affichage des figures précédentes ;
- la figure 3B illustre comment deux rotations d'un pas respectivement de la première et de la deuxième plaque supérieure permettent de faire commuter le dispositif d'affichage des figures précédentes directement du quantième 29 au quantième 1 ;
- la figure 4A illustre les positions angulaires respectives des premières et deuxièmes plaques supérieures et inférieures lors de l'affichage du quantième 30 par le dispositif d'affichage des figures précédentes ;
- la figure 4B illustre comment deux rotations d'un pas respectivement de la première et de la deuxième plaque supérieure permettent de faire commuter le dispositif d'affichage des figures précédentes directement du quantième 30 au quantième 1 ;
- la figure 5A illustre les positions angulaires respectives des premières et deuxièmes plaques supérieures et inférieures lors de l'affichage du quantième 31 par le dispositif d'affichage des figures précédentes ;
- la figure 5B illustre comment une rotation d'un pas de la deuxième plaque supérieure permet de faire commuter le dispositif d'affichage des figures précédentes directement du quantième 31 au quantième 1.

### DESCRIPTION DETAILLEE D'UN MODE DE REALISATION

La figure 1 est une vue en plan de dessus du cache d'un dispositif d'affichage « grande date » conforme à un mode de réalisation particulier de l'invention. On peut voir sur la figure que, dans le mode de réalisation illustré, des ouvertures 7A à 7G (dites troisièmes ouvertures) et des ouvertures 9A à 9G (dites quatrièmes ouvertures) sont aménagées dans une zone d'affichage 5 du cache du dispositif d'affichage. On peut comprendre à partir de la figure que les troisièmes ouvertures font partie de moyens d'indication des unités, alors que les quatrièmes ouvertures font partie de moyens d'indication des dizaines. D'autre part, la forme d'affichage par segments utilisée dans l'exemple illustré correspond à un affichage dit à 7 segments. De manière connue en soi, les affichages à 7 segments permettent d'afficher les chiffres de « 0 » à « 9 » à l'aide de sept segments rectilignes (quatre segments verticaux et trois segments horizontaux) qui sont répartis sur un tracé en forme de « 8 » correspondant à la superposition des chiffres de « 0 » à « 9 ».

Conformément à l'invention, les moyens d'indication des unités comprennent une première plaque supérieure 2 et une première plaque inférieure 3. On remarque que le contour des premières plaques 2 et 3 est représenté en traits interrompus dans la figure 1. On comprendra que le trait interrompu indique que ces deux éléments sont masqués par le cache du dispositif d'affichage. On peut voir également que dans le mode de réalisation illustré, les moyens d'indication des dizaines comprennent une deuxième plaque supérieure 12 et une deuxième plaque inférieure 13. Ces deux derniers éléments sont également masqués par le cache du dispositif d'affichage.

La figure 2A est une représentation en éclaté des éléments figurant déjà dans la vue en plan de dessus de la figure 1. La représentation en éclaté permet de montrer les deux séries de caractères portées respectivement par la première 2 et la deuxième 12 plaque supérieure, ainsi que les morceaux de caractères portés respectivement par la première 3 et la deuxième 13 plaque inférieure. Les positions angulaires respectives des premières et deuxièmes plaques supérieures et inférieures telles qu'elles sont représentées dans la figure 2A correspondent à l'affichage du quantième « 28 » par le dispositif d'affichage « grande date ».

Conformément à l'invention, la première plaque supérieure 2 porte une série de huit caractères répartis régulièrement sur une large piste circulaire. Sept de ces caractères (respectivement référencés A1, A2, A3, A4, A5, A6 et A7) sont constitués par les chiffres 1, 2, 3, 4, 5, 6 et 7. Le huitième caractère (référencé A8) est incomplet. Il est constitué par un chiffre 8 amputé de deux segments, ces deux segments étant remplacés par des ouvertures (dites premières ouvertures et référencées A8E et A8G) qui ont également la forme de segments. On notera de plus que les caractères empiètent les uns sur les autres, et que deux caractères qui se chevauchent font entre eux un angle de 45°. La caractéristique du présent exemple selon laquelle deux figures enchevêtrées font entre elles un angle de 45° est particulièrement avantageuse lorsque le principe d'affichage utilisé est celui de l'affichage à 7 segments. En effet, comme on l'a vu plus haut, l'affichage à 7 segments utilise quatre segments verticaux et trois segments horizontaux. Comme le confirme la figure 1, il n'y a donc pas de segments obliques. Dans ces conditions, comme deux caractères qui se chevauchent font entre eux un angle de 45°, les troisièmes ouvertures dans le cache ne peuvent laisser apparaître qu'un seul caractère à la fois dans la zone d'affichage.

Conformément à l'invention, la première plaque inférieure 3 porte un motif formé de morceaux de caractères. Dans l'exemple illustré, ces morceaux de caractère (référencés P8, P9 et P0) sont au nombre de trois, et ils font entre eux des angles de 120°. Ces morceaux de caractère sont agencés pour former respectivement les chiffres 8, 9 et 0 en association avec le huitième caractère incomplet, lorsqu'ils apparaissent sous l'une au moins des premières ouvertures A8E et A8G. On comprendra que dans la figure 2A, c'est le morceau P8 qui est sensé se trouver juste en dessous des premières ouvertures A8E et A8G, de sorte qu'il complète le huitième caractère pour en faire un 8. Autrement dit, le chiffre affiché par les moyens d'indication des unités et le 8.

Le fonctionnement des moyens d'indication des unités va maintenant être décrit. Afin de se référer plus facilement à une position angulaire particulière de la première plaque supérieure ou de la première plaque inférieure, ces deux plaques sont pourvues chacune, sur les figures 2 à 5, d'un index (respectivement désignés par « S » et « I »). Sur la figure 2A, on peut voir que l'index « I » est orienté à 6 heures et que l'index « S » est orienté à 12 heures. On comprendra donc que, lorsque l'index S est à midi, et qu'en outre, l'index « I » de la première plaque inférieure est orienté dans la direction de 6 heures, la configuration des premières plaques correspond à l'affichage du chiffre 8 par les moyens d'indication des unités.

Le déroulement d'un cycle complet des unités va maintenant être décrit. Le cycle complet des unités est formé de la séquence des chiffres 1, 2, 3, 4, 5, 6, 7 affichés par la première plaque supérieure 2, suivie de la séquence des chiffres 8, 9, 0 affichés par la première plaque inférieure 3 en association avec le huitième caractère incomplet A8 de la plaque supérieure. Le cycle commence avec l'index S à 10h30 (cf. figure 2B). Dans cette position angulaire, le chiffre 1 apparaît à travers les troisièmes ouvertures 7B et 7C du cache. On remarquera également que le caractère A1 comporte des segments auxiliaires qui ont la même couleur que la zone d'affichage 5 du cache et dont la présence a pour effet d'occulter les cinq troisièmes ouvertures qui ne participe pas à l'indication du chiffre 1.

Bien que la première plaque supérieure ne soit pas illustrée dans ces positions angulaires, on comprendra que lorsque la première plaque supérieure effectue ensuite un pas de 45° dans le sens antihoraire, l'index S vient se placer à 9h00 et le chiffre 2 apparaît à travers les troisièmes ouvertures 7A, 7B, 7D, 7E et 7G. Un pas de plus amène l'index S à 7h30 et place le chiffre 3 directement en dessous des troisièmes ouvertures. L'index S se place ensuite à 6h00 pour l'affichage du chiffre 4, puis à 4h30 pour le chiffre 5, à 3h00 pour le chiffre 6 et à 1h30 pour le chiffre 7. On notera que pendant toute la partie du cycle qui vient d'être décrite, les morceaux de caractères P8, P9 et P0 portés par la première plaque inférieure 3 sont masqués par la plaque supérieure 2. Ainsi, la plaque inférieure n'intervient pas dans l'affichage, et sa position angulaire ne joue donc aucun rôle.

Ensuite, lorsque la première plaque supérieure effectue encore un pas dans le sens antihoraires, l'index S vient se placer à midi (comme représenté dans la figure 2A) et le huitième caractère incomplet apparaît à travers les troisièmes ouvertures. De plus, les premières ouvertures A8E et A8G sont immobilisées directement en dessous des troisièmes ouvertures 7E et 7G. L'un des trois morceaux de caractère P8, P9 et P0 peut apparaître à travers au moins une des premières ouvertures (dans la figure 2A comme on l'a vu, c'est le morceau P8 qui apparaît). Autrement dit, pour indiquer le chiffre 8, il faut que l'index I soit orienté à 6 heures.

Ensuite, lorsque la première roue inférieure 3 effectue un pas de 120° dans le sens horaire, l'index 1 vient se placer à 10h00 et le morceau de caractère P9 se substitue au morceau P8 (cf. Figure 3A). Le morceau de caractère P9 comporte un segment d'une couleur qui contraste avec la couleur du cache et un segment auxiliaire dont la couleur est la même que celle du cache. Le premier de ces segments apparaît à travers la première ouverture A8G et la troisième ouverture 7G de manière à compléter le huitième caractère pour en faire un 9. Le deuxième segment du morceau de caractère P9 se trouve juste en dessous des ouvertures A8E et 7E superposées. Comme sa couleur correspond à celle du cache, sa présence a pour effet d'occulter la troisième ouverture 7E.

Ensuite, lorsque la première plaque inférieure effectue encore un pas, l'index I vient se place à 2h00 et le morceau de caractère P0 se substitue au morceau P9 (cf. Figure 4A). Un segment dont la couleur contraste avec celle du cache apparaît à travers la première ouverture A8E et la troisième ouverture 7E de manière à compléter le huitième caractère pour en faire un 0. Il est important de noter que la première plaque supérieure ne change pas d'orientation lorsque l'affichage des unités passe du 8 au 9 et ensuite du 9 au zéro.

En se référant à nouveau à la figure 2A, on peut observer que, dans l'exemple illustré, les moyens d'indication des dizaines sont similaires aux moyens d'indication des unités. En effet, conformément à une variante avantageuse de l'invention, la deuxième plaque supérieure 12 porte une série de trois caractères répartis régulièrement tous les 120° sur une large piste circulaire. Deux de ces caractères (respectivement référencés B0 et B1) sont constitués par les chiffres 0 et 1. Le troisième caractère (référencé B2) est incomplet. On peut voir que son tracé correspond à celui d'un chiffre 8 amputé de deux segments, ces deux segments étant remplacés par des ouvertures (dites premières ouvertures et référencées B2C et B2E) qui ont également la forme de segments.

En se référant toujours à la figure 2A, on peut voir que la deuxième plaque inférieure 13 porte un motif formé de quatre segments horizontaux et de quatre segments verticaux. On peut noter de plus que ce motif présente une symétrie de rotation d'ordre 2. Deux des quatre segments verticaux ont une couleur qui contraste avec celle de la zone d'affichage 5 du cache. Ces deux segments qui sont symétriques par une rotation de 180° sont tous deux référencés Q2. Les deux autres segments verticaux ont la même couleur que le cache. Ils sont également symétriques par une rotation de 180° et ils sont référencés Q2'. Deux des quatre segments horizontaux ont une couleur qui contraste avec celle de la zone d'affichage 5 du cache. Ces deux segments qui sont symétriques par une rotation de 180° sont tous deux référencés Q3. Les deux autres segments horizontaux ont la même couleur que le cache. Ils sont également symétriques par une rotation de 180° et ils sont référencés Q3'.

On peut observer encore sur la figure qu'un segment Q2 et un segment Q2' sont arrêtés directement sous les deuxièmes ouvertures B2C et B2E. On comprendra que les segments Q2 et Q2' constituent des morceaux de caractères qui sont agencés pour former le chiffre 2 en association avec le troisième caractère incomplet B2.

Le déroulement d'un cycle complet des dizaines va maintenant être décrit. Le cycle complet des dizaines est formé de la séquence des chiffres 0 et 1 affichés par la deuxième plaque supérieure 12, suivie de la séquence des chiffres 2 et 3 affichés par la deuxième plaque inférieure 13 en association avec le troisième caractère incomplet B2 de la plaque supérieure. Le cycle commence avec la deuxième plaque supérieure 12 orientée de telle manière que le caractère B0 (le chiffre 0) se trouve à droite en bas. Dans cette position angulaire, le chiffre 0 apparaît à travers les quatrièmes ouvertures 9A, 9B, 9C, 9D, 9E et 9F du cache. On remarquera également que le caractère B0 comporte un segment auxiliaire qui a la même couleur que la zone d'affichage 5 du cache et dont la présence a pour effet d'occulter la quatrième ouverture 9G qui ne participe pas à l'indication du chiffre 0.

Lorsque la deuxième plaque supérieure effectue ensuite un pas de 120° dans le sens horaire, le caractère B1 vient prendre la place du caractère B0 et le chiffre 1 apparaît à travers les quatrièmes ouvertures 9B et 9C. On notera que pendant cette première partie du cycle, les morceaux de caractères Q2, Q2', Q3 et Q3' portés par la deuxième plaque inférieure 13 sont masqués par la plaque supérieure 12. Ainsi, la plaque inférieure n'intervient pas dans l'affichage, et sa position angulaire ne joue donc aucun rôle.

Ensuite, lorsque la deuxième plaque supérieure effectue encore un pas dans le sens horaires, la figure B2 vient se placer en bas à gauche (comme représenté dans la figure 2A) et le troisième caractère incomplet apparaît à travers les quatrièmes ouvertures. De plus, les deuxièmes ouvertures B2C et B2E sont immobilisées directement en dessous des quatrièmes ouvertures 9C et 9E. L'une des paires de segments Q2-Q2' ou Q3-Q3' peut apparaître à travers les deuxièmes ouvertures (dans la figure 2A comme on l'a vu, c'est la paire Q2-Q2' qui apparaît). On comprendra que pour indiquer le chiffre 2, il faut que la deuxième plaque inférieure 13 soit orientée de manière à ce que les les segments Q2 et Q2' soient placés directement sous les premières ouvertures B2C et B2E.

Ensuite, lorsque la deuxième plaque inférieure 13 effectue un pas de 90°. Les segments Q2 et Q2' s'orientent à l'horizontale et les segments Q3 et Q3' deviennent verticaux. Une paire de segments Q3-Q3' se substitue à la paire de segments Q2-Q2' sous les ouvertures B2C et B2E (cf. Figure 4A). Le segment Q3 apparaît à travers la deuxième ouverture B2C et le segment Q3' est visible à travers l'ouverture B2E. On comprendra que le segment Q3 complète le troisième caractère incomplet B2 de manière à en faire un 3. Le segment Q3' se trouve juste en dessous des ouvertures B2E et 9E superposées. Comme sa couleur correspond à celle du cache, sa présence a pour effet d'occulter la quatrième ouverture 9E. Il est important de noter que la deuxième plaque supérieure ne change pas d'orientation lorsque l'affichage des dizaines passe du 2 au 3.

On a dit plus haut qu'un but de l'invention était de simplifier les opérations nécessaires pour mettre un dispositif d'affichage « grande date » à jour suite à la fin d'un mois de moins de 31 jours. Comme on peut le vérifier en comparant la figure 2A à la figure 2b, la figure 3A à la figure 3B, la figure 4A à la figure 4B, et enfin la figure 5A à la figure 5B, le passage au premier jour du mois suivant ce fait par un unique saut de la première et de la deuxième plaque supérieure.

Les figures 2A et 2B montrent que le dispositif d'affichage grande date permet de passer sans transition de l'indication du quantième 28 à celle du 1 en faisant tourner la première plaque supérieure 2 d'un pas dans le sens antihoraire et la deuxième plaque supérieure 12 d'un pas dans le sens horaire. Les figures 3A et 3B montrent que le dispositif d'affichage grande date permet également de passer sans transition de l'indication du quantième 29 à celle du 1 en faisant tourner la première plaque supérieure 2 d'un pas dans le sens antihoraire et la deuxième plaque supérieure 12 d'un pas dans le sens horaire. Les figures 4A et 4B montrent que le dispositif d'affichage grande date permet encore de passer sans transition de l'indication du quantième 30 à celle du 1 en faisant tourner la première plaque supérieure 2 d'un pas dans le sens antihoraire et la deuxième plaque supérieure 12 d'un pas dans le sens horaire. Finalement, les figures 5A et 5B montrent que le dispositif d'affichage grande date permet de passer sans transition de l'indication du quantième 31 à celle du 1 sans faire tourner la première plaque supérieure 2, mais uniquement en faisant avancer d'un pas la deuxième plaque supérieure 12.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées. En particulier, au lieu de porter uniquement des morceaux de caractères, la première et la deuxième plaque inférieure pourraient porter des chiffres entiers. A savoir les chiffres « 8 », « 9 » et « 0 » régulièrement espacés sur la première plaque inférieure et les chiffres « 2 » et « 3 » sur la deuxième plaque inférieure. Dans ces conditions, le huitième caractère de la première plaque supérieure et le troisième caractère de la deuxième plaque supérieure pourraient être tout simplement absents et être remplacés chacun par une ouverture suffisamment grande pour permettre de voire entièrement un chiffre porté par la plaque inférieure.

## Revendications

1. Dispositif d'affichage « grande date » agencé pour être actionné par un mécanisme de quantième pour pièce d'horlogerie et comportant des moyens d'indications des dizaines agencés pour afficher sélectivement quatre indications distinctes, et des moyens d'indications des unités agencés pour afficher sélectivement les chiffres de 1 à 9 et le zéro ; **caractérisé en ce que** les moyens d'indication des unités comprennent :
- une première plaque supérieure (2) et une première plaque inférieure (3) au moins partiellement superposées dans une zone d'affichage (5), la première plaque supérieure étant agencée pour tourner pas à pas autour d'un axe et portant, régulièrement répartie angulairement, une série formée des huit caractères suivants : sept caractères respectivement constitués par les chiffres 1, 2, 3, 4, 5, 6 et 7 et un huitième caractère absent ou incomplet, le huitième caractère étant associé à au moins une première ouverture (A8E, A8G) laissant voir la plaque inférieure (3), la première plaque inférieure étant agencée pour tourner pas à pas autour d'un axe et comportant, régulièrement répartie angulairement, des caractères ou des morceaux de caractères (P8, P9, P0) agencés pour être visibles lorsqu'ils sont superposés, dans la zone d'affichage, à ladite au moins une première ouverture de la première plaque supérieure (2),
la première plaque supérieure (2) et la première plaque inférieure (3) étant agencées pour être entraînées de manière à afficher successivement dans la zone d'affichage (5), d'abord un premier cycle complet formé de la séquence des chiffres 1, 2, 3, 4, 5, 6, 7 affichés par la première plaque supérieure, puis la suite des chiffres 8, 9, 0 formés chacun par la superposition d'un des dits caractères ou morceaux de caractère (P8, P9, P0) de la première plaque inférieure (3) et de ladite au moins une première ouverture (A8E, A8G) associée au huitième caractère de la première plaque supérieure (2), ensuite un deuxième cycle complet identique au premier cycle complet, et puis encore un troisième cycle irrégulier formé de la séquence des chiffres 1, 2, 3, 4, 5, 6, 7, complétée selon la longueur du mois en cours, d'abord par tout ou partie de ladite suite des chiffres 8, 9, 0, puis enfin si nécessaire, le chiffre 1 affiché par la première plaque supérieure.

2. Dispositif d'affichage « grande date » conforme à la revendication 1, dans lequel les moyens d'indication des dizaines comprennent une seconde plaque supérieure (12) et une seconde plaque inférieure (13) au moins partiellement superposées dans une zone d'affichage (5), la seconde plaque supérieure comportant, régulièrement répartis angulairement, les trois caractères suivants : un premier caractère constitué par le chiffre 0, ou alternativement par un espace vide, un deuxième caractère constitué par le chiffre 1, et un troisième caractère absent ou incomplet associé à au moins une seconde ouverture laissant voir seconde la plaque inférieure, la seconde plaque inférieure comportant régulièrement répartie angulairement, des caractères ou des morceaux de caractères (Q2, Q2', Q3, Q3') agencés pour être visibles lorsqu'ils sont superposés, dans la zone d'affichage, à ladite au moins une seconde ouverture (B2C, B2E) de la seconde plaque supérieure,
la seconde plaque supérieure (12) et la seconde plaque inférieure (13) étant agencées pour être entraînées de manière à afficher successivement dans la zone d'affichage (5), d'abord le chiffre « 0 », ou alternativement un espace vide, pendant que les moyens d'indication des unités affichent le premier cycle complet, puis le chiffre « 1 » pendant que les moyens d'indication des unités affichent le deuxième cycle complet, puis afficher le chiffre 2 formé par la superposition d'un des dits caractères ou morceaux de caractère (Q2, Q2', Q3, Q3') de la seconde plaque inférieure et de ladite au moins une seconde ouverture (B2C, B2E) associée au troisième caractère de la seconde plaque supérieure pendant que les moyens d'affichage des unités affichent le troisième cycle irrégulier, et enfin, si les moyens d'affichage des unités affiche le chiffre 1 en complément du cycle irrégulier, afficher simultanément le chiffre 3 formé par la superposition d'un des dits caractères ou morceaux de caractère de la seconde plaque inférieure et de ladite au moins une seconde ouverture associée au troisième caractère de la seconde plaque supérieure.

3. Dispositif d'affichage « grande date » conforme à la revendication 1 ou 2, dans lequel la première plaque inférieure (3) porte un motif comprenant des segments, un des dits segments étant agencés pour venir s'arrêter dans la zone d'affichage (5) directement sous une des dites premières ouvertures (A8E, A8G), de sorte que ledit segment apparaisse dans la zone d'affichage en combinaison avec le huitième caractère incomplet (A8), de manière à former un chiffre à afficher.

4. Dispositif d'affichage « grande date » conforme à la revendication 1 ou 2, comportant un cache arrangé de manière à masquer la première plaque supérieure (2) et la première plaque inférieure (3), et dans lequel les caractères de la série que porte la première plaque supérieure sont enchevêtrés, le cache comportant une zone d'affichage (5) présentant une pluralité de troisièmes ouvertures (7A, 7B, 7c, 7D, 7E, 7F, /G) réparties sur un tracé correspondant à la superposition des caractères de la série de caractères portée par la première plaque supérieure (2), les caractères étant destinés à apparaître successivement à travers les troisièmes ouvertures au cours de la rotation de la première plaque supérieure, et les troisièmes ouvertures étant arrangées de manière à ne laisser apparaître qu'un seul caractère à la fois dans la zone d'affichage.

5. Dispositif d'affichage « grande date » conforme à la revendication 1 ou 2, dans lequel la première plaque inférieure (3) comporte régulièrement répartis angulairement, les caractères « 8 », « 9 » et « 0 » agencés pour être visibles à travers la première ouverture lorsqu'ils se trouvent directement sous la première ouverture dans la zone d'affichage.

## Patentansprüche

1. "Großdatum"-Anzeigevorrichtung, die dafür ausgelegt ist, durch einen Datumsmechanismus für ein Zeitmessgerät betätigt zu werden, und umfassend Mittel zur Angabe der Zehner, die dafür ausgelegt sind, wahlweise vier verschiedene Angaben anzuzeigen, und Mittel zur Angabe der Einer, die dafür ausgelegt sind, wahlweise die Ziffern 1 bis 9 und null anzuzeigen; **dadurch gekennzeichnet, dass** die Mittel zur Angabe der Einer umfassen:
- eine erste obere Platte (2) und eine erste untere Platte (3), die in einem Anzeigebereich (5) zumindest teilweise überlagert sind, wobei die erste obere Platte dafür ausgelegt ist, sich schrittweise um eine Achse zu drehen, und in Winkelrichtung regelmäßig verteilt eine Reihe trägt, die aus den acht folgenden Zeichen gebildet ist: sieben Zeichen, die durch die Ziffern 1, 2, 3, 4, 5, 6 bzw. 7 gebildet sind, und ein achtes Zeichen, das fehlt oder unvollständig ist, wobei das achte Zeichen mindestens einer ersten Öffnung (A8E, A8G) zugeordnet ist, die die untere Platte (3) sichtbar lässt, wobei die erste untere Platte dafür ausgelegt ist, sich schrittweise um eine Achse zu drehen, und in Winkelrichtung regelmäßig verteilt Zeichen oder Teile von Zeichen (P8, P9, P0) aufweist, die angeordnet sind, sichtbar zu sein, wenn sie in dem Anzeigebereich der mindestens einen ersten Öffnung der ersten oberen Platte (2) überlagert sind,
wobei die erste obere Platte (2) und die erste untere Platte (3) dafür ausgelegt sind, in einer Weise angetrieben zu werden, dass sie nacheinander in dem Anzeigebereich (5) zunächst einen ersten vollständigen Zyklus anzeigen, der durch die Folge der Ziffern 1, 2, 3, 4, 5, 6, 7 gebildet ist, die durch die erste obere Platte angezeigt werden, dann die Folge der Ziffern 8, 9, 0, die jeweils durch die Überlagerung eines der Zeichen oder Zeichenteile (P8, P9, P0) der ersten unteren Platte (3) und der mindestens einen ersten Öffnung (A8E, A8G), die dem achten Zeichen der ersten oberen Platte (2) zugeordnet ist, gebildet sind, anschließend einen zweiten vollständigen Zyklus, der mit dem ersten vollständigen Zyklus völlig übereinstimmt, und schließlich noch einen dritten unregelmäßigen Zyklus, der durch die Folge der Ziffern 1, 2, 3, 4, 5, 6, 7 gebildet ist, die je nach Länge des laufenden Monats zunächst durch die gesamte Folge der Ziffern 8, 9, 0 oder einen Teil hiervon vervollständigt ist, und dann schließlich, falls erforderlich, die Ziffer 1, die durch die erste obere Platte angezeigt wird.

2. "Großdatum"-Anzeigevorrichtung nach Anspruch 1, wobei die Mittel zur Angabe der Zehner eine zweite obere Platte (12) und eine zweite untere Platte (13) umfassen, die in einem Anzeigebereich (5) zumindest teilweise überlagert sind, wobei die zweite obere Platte in Winkelrichtung regelmäßig verteilt die drei folgenden Zeichen umfasst: ein erstes Zeichen, das durch die Ziffer 0 oder alternativ durch einen Leerraum gebildet ist, ein zweites Zeichen, das durch die Ziffer 1 gebildet ist, und ein drittes Zeichen, das fehlt oder unvollständig ist und der mindestens einen zweiten Öffnung zugeordnet ist, die die zweite untere Platte sichtbar lässt, wobei die zweite untere Platte in Winkelrichtung regelmäßig verteilt Zeichen oder Teile von Zeichen (Q2, Q2', Q3, Q3') umfasst, die angeordnet sind, sichtbar zu sein, wenn sie in dem Anzeigebereich der mindestens einen zweiten Öffnung (B2C, B2E) der zweiten oberen Platte überlagert sind,
wobei die zweite obere Platte (12) und die zweite untere Platte (13) dafür ausgelegt sind, in einer Weise angetrieben zu werden, dass sie nacheinander in dem Anzeigebereich (5) zunächst die Ziffer "0" oder alternativ einen Leerraum anzeigen, während die Mittel zur Angabe der Einer den ersten vollständigen Zyklus anzeigen, dann die Ziffer "1", während die Mittel zur Angabe der Einer den vollständigen Zyklus anzeigen, dann die Ziffer 2, die durch die Überlagerung eines der Zeichen oder von Teilen von Zeichen (Q2, Q2', Q3, Q3') der zweiten unteren Platte und der mindestens einen zweiten Öffnung (B2C, B2E), die dem dritten Zeichen der zweiten oberen Platte zugeordnet ist, gebildet ist, während die Mittel zum Anzeigen der Einer den dritten unregelmäßigen Zyklus anzeigen, und schließlich, falls die Mittel zum Anzeigen der Einer die Ziffer 1 anzeigen, indem sie den unregelmäßigen Zyklus vervollständigen, gleichzeitig die Ziffer 3, die durch die Überlagerung eines der Zeichen oder von Teilen von Zeichen der zweiten unteren Platte und der mindestens einen zweiten Öffnung, die dem dritten Zeichen der zweiten unteren Platte zugeordnet ist, gebildet ist.

3. "Großdatum"-Anzeigevorrichtung nach Anspruch 1 oder 2, wobei die erste untere Platte (3) ein Muster trägt, das Segmente aufweist, wobei eines der Segmente dafür ausgelegt ist, in dem Anzeigebereich (5) direkt unter einer der ersten Öffnungen (A8E, A8G) anzuhalten, derart, dass das Segment in dem Anzeigebereich in Kombination mit dem achten unvollständigen Zeichen (A8) erscheint, derart, dass eine anzuzeigende Ziffer gebildet wird.

4. "Großdatum"-Anzeigevorrichtung nach Anspruch 1 oder 2, umfassend eine Abdeckung, die so angeordnet ist, dass sie die erste obere Platte (2) und die erste untere Platte (3) verdeckt, wobei die Zeichen der Reihe, die die erste obere Platte trägt, verschachtelt sind, die Abdeckung einen Anzeigebereich (5) umfasst, die eine Mehrzahl von dritten Öffnungen (7A, 7B, 7C, 7D, 7E, 7F, /G) aufweist, die auf einer Bahn verteilt sind, die der Überlagerung der Zeichen der Reihe von Zeichen entspricht, die von der ersten oberen Platte (2) getragen wird, wobei die Zeichen dazu bestimmt sind, während der Drehung der ersten oberen Platte nacheinander durch die dritten Öffnungen zu erscheinen, und die dritten Öffnungen angeordnet sind, nur ein einziges Zeichen zu einer Zeit in dem Anzeigebereich erscheinen zu lassen.

5. "Großdatum"-Anzeigevorrichtung nach Anspruch 1 oder 2, wobei die erste untere Platte (3) in Winkelrichtung regelmäßig verteilt die Zeichen "8", "9" und "0" umfasst, die angeordnet sind, durch die erste Öffnung sichtbar zu sein, wenn sie sich direkt unter der ersten Öffnung in dem Anzeigebereich befinden.

## Claims

1. "Grand date" display device arranged to be actuated by a date mechanism for a timepiece and comprising tens indication means arranged to selectively display four distinct indications, and units indication means arranged to selectively display the numerals from 1 to 9 and zero; **characterized in that** the units indication means comprise:
- a first upper plate (2) and a first lower plate (3) at least partially superposed in a display area (5), the first upper plate being arranged to rotate in steps about an axis and bearing, a series formed of the following regularly angularly spaced eight characters: seven characters respectively formed by the numerals 1, 2, 3, 4, 5, 6 and 7 and an incomplete or absent eighth character, the eighth character being associated with at least a first opening (A8E, A8G) revealing the lower plate (3), the first lower platebeing arranged to rotate in steps about an axis and comprising, regularly angularly spaced characters or pieces of characters (P8, P9, P0), arranged to be visible when superposed in the display area, on said at least one first opening of the first upper plate (2),
the first upper plate (2) and the first lower plate (3) being arranged to be driven to display in succession in the display area (5), first of all a complete first cycle formed of the sequence of numerals 1, 2, 3, 4, 5, 6, 7 displayed by the first upper plate, and then the sequence of numerals 8, 9, 0 each formed by superposing one of said characters or pieces of characters (P8, P9, P0) of the first lower plate (3) on said at least one first opening (A8E, A8G) associated with the eighth character of the first upper plate (2), then a second complete cycle identical to the first complete cycle, and then another third irregular cycle formed of the sequences of numerals 1, 2, 3, 4, 5, 6, 7, completed, according to the length of the current month, first by all or part of said series of numerals 8, 9, 0, then finally, if necessary, the numeral 1 displayed by the first upper plate.

2. "Grand date" display device according to claim 1, wherein the tens indication means comprise a second upper plate (12) and a second lower plate (13) at least partially superposed in a display area (5), the second upper plate comprising the following three regularly angularly spaced characters: a first character formed by the numeral 0, or alternatively by an empty space, a second character formed by the numeral 1, and an absent or incomplete third character associated with at least one second opening revealing said second lower plate, the second lower plate comprising regularly angularly spaced characters or pieces of characters (Q2, Q2', Q3, Q3') arranged to be visible when superposed, in the display area, on said at least one second opening (B2C, B2E) of the second lower plate,
the second upper plate (12) and the second lower plate (13) being arranged to be driven to display in succession in the display area (5), first of all the numeral "0", or alternatively an empty space, while the units indication means display the first complete cycle, then the numeral "1" when the units indication means display the second complete cycle, then to display the numeral 2 formed by superposing one of said characters or pieces of characters (Q2, Q2', Q3, Q3') of the second lower plate on said at least one second opening (B2C, B2E) associated with the third character of the second upper plate when the units display means display the third irregular cycle and finally, if the units display means display the numeral 1 in addition to the irregular cycle, to simultaneously display the numeral 3 formed by superposing one of said characters or pieces of characters of the second lower plate on said at least one second opening associated with third character of the second upper plate.

3. "Grand date" display device according to claim 1 or 2, wherein the first lower plate (3) bears a pattern including segments, one of said segments being arranged to stop in the display area (5) immediately beneath one of said first openings (A8E, A8G) so that said segment appears in the display area in combination with the incomplete eighth character (A8), so as to form a numeral to be displayed.

4. "Grand date" display device according to claim 1 or 2, comprising a cover arranged to conceal the first upper plate (2) and the first lower plate (3), and wherein the characters of the series borne by the first upper plate are intertwined, the cover comprising a display area (5) having a plurality of third openings (7A, 7B, 7c, 7D, 7E, 7F, 7G) distributed over an outline matching the superposed characters of the series of characters borne by the first upper plate (2), the characters being intended to appear in succession through the third openings during the rotation of the first upper plate, and the third openings being arranged to reveal only one character at a time in the display area.

5. "Grand date" display device according to claim 1 or 2, wherein the first lower plate (3) also comprises the regularly angularly distributed characters "8", "9" and "0" arranged to be visible through the first opening when said characters are immediately beneath the first opening in the display area.
